# EUROPÄISCHE PATENTSCHRIFT

(11) **EP 0 403 970 B1**
(45) Veröffentlichungstag und Bekanntmachung des Hinweises auf die Patenterteilung: **07.05.1997**
(21) Anmeldenummer: 90111308.4
(22) Anmeldetag: 15.06.1990
(51) Int. Cl.: D01F 1/07, A44B 18/00, A44B 19/00

(54) **Textiler Verschluss aus flammfesten Polyester-Monofilen**
Textile fastener made from flame-resistant polyester monofilaments
Fermeture pour ventile, à partir de monofilaments en polyester résistants à la flamme

(30) Priorität: 20.06.1989 DE 8907504 U
(43) Veröffentlichungstag der Anmeldung: 27.12.1990
(73) Patentinhaber: HOECHST AKTIENGESELLSCHAFT, 65926 Frankfurt am Main (DE)
(72) Erfinder: Striegl, Peter, D-8903 Bobingen (DE); Maiwald, Wolfgang, D-8903 Bobingen (DE)

(56) Entgegenhaltungen:
- DE-A- 2 153 945
- DE-A- 2 346 787
- DE-A- 2 531 622
- US-A- 3 594 873
- US-A- 4 088 677
- US-A- 4 111 647

## Beschreibung

Die Erfindung betrifft einen textilen Verschluß mit Fasern, sowie ein Monofil aus linearen Polyestern.

Textile Verschlüsse wie Reißverschlüsse und Haftverschlüsse (Haken- bzw. Klettverschlüsse) aus Polyesterfasern sind bekannt. So zeigt zum Beispiel das DE-GM 1 809 110 einen Reißverschluß, dessen Gliederreihen von wendel- oder mäanderförmigen Windungen aus linearen Polyestern gebildet sind. Die DE-PS 33 26 086 beschreibt einen Haftverschluß, bei dem der Haken- und Schlaufenteil zum Teil aus Polyesterfäden besteht.

Diese textilen Verschlüsse haben eine geringe Flammfestigkeit. Wenn auch der Verschluß nur einen kleinen Anteil am Gesamtgewicht des zugehörigen Objekts ausmacht, kann er wegen seiner geringen Flammfestigkeit das Brandverhalten entscheidend beeinflussen. Flammschutzverhalten wird jedoch, nicht zuletzt durch gesetzliche Auflagen immer wichtiger.

Aus der US-A-4 111 647 sind Reißverschlüsse aus Polyester-Mono-Filamentspiralen bekannt, die schwer brennbar sind. Hergestellt werden diese Reißverschlüsse dadurch, daß zunächst aus einem ganz normalen brennbaren Polymermaterial ein Reißverschluß fabriziert wird, der dann anschließend einer Nachbehandlung bei erhöhter Temperatur in einer wäßrigen Dispersion eines Flammschutzmittels, ggf. in Gegenwart sogenannter Carrier, unterworfen wird.

Aus der DE-OS 35 13 325 ist ein Haftverschluß bekannt, bei dem zur Erhöhung der Flammfestigkeit die Haken des Hakenteils aus Draht gebildet sind, während die Schlaufen wie auch das Band des Schlaufenteils aus Carbonfasern bestehen. Wegen des verwendeten Drahtes hat dieser Haftverschluß jedoch keinen rein textilen Charakter mehr.

Textile Verschlüsse könnten durch aufgebrachte Ausrüstungen flammfest gemacht werden. Aufgebrachte Ausrüstungen sind jedoch aufwendig und können den textilen Charakter und sogar die Verschlußkraft beeinträchtigen.

Der Erfindung liegt die Aufgabe zugrunde, einen textilen Verschluß mit Fasern aus linearen Polyestern zu schaffen, der bei möglichst geringem Aufwand flammhemmende Eigenschaften besitzt.

Diese Aufgabe wird erfindungsgemäß dadurch gelöst, daß die Fasern Monofile aus Polyestern aus Dicarbonsäure- und Diolkomponenten sind, in die ein flammhemmendes Mittel inkorporiert ist.

Gegenstand der vorliegenden Erfindung ist ein textiler Verschluß mit Fasern aus linearen Polyestern, wobei die Fasern Monofile aus Polyestern aus Dicarbonsäure- und Diolkomponenten sind, in die ein Flammhemmendes Mittel inkorporiert ist, wobei das Flammhemmende Mittel aus in die Polyesterketten einkondensierten Kettengliedern mit den Struktureinheiten der allgemeinen Formel besteht, wobei R einen gesättigten offenkettigen oder zyklischen Alkylen-, Arylen- oder Aralkylen- rest and R₁ einen Alkylrest mit bis zu 6C-Atomen, einen Aryl- oder Aralkylrest bedeutet.

Derartige durch Rohstoffmodifikation flammfest gemachte Polyester sind aus der DE-PS 23 46 787 bekannt. Dort werden als Anwendungen jedoch nur Fasern und Fäden für Textilien und technische Artikel wie Planenstoffe, Teppiche und Gardinen erwähnt.

Durch die Erfindung wird dagegen erstmals die Verwendung von Monofilen aus flammfest modifizierten Polyestern für textile Verschlüsse vorgeschlagen. Auf diese Weise ist es gelungen, derartige textile Verschlüsse in einfacher Weise flammfest zu machen, ohne daß hierzu aufwendige Ausrüstungen erforderlich sind.

Ebenfalls Gegenstand der vorliegenden Erfindung ist ein Monofil gemäß Anspruch 5.

Ist der textile Verschluß ein Haftverschluß (Haken- bzw. Klettverschluß), so beträgt der Durchmesser der den Haken- bzw. Schlaufenteil bildenden Monofile zweckmäßigerweise 0,15 bis 0,25mm. Ist der Verschluß dagegen als Reißverschluß ausgebildet, so beträgt der Durchmesser der Monofile zweckmäßigerweise 0,45 bis 1,20mm.

Bei dem erfindungsgemäß vorgeschlagenen Einsatz von Monofilen aus flammfest modifizierten Polyestern für textile Verschlüsse bleiben die vorteilhaften textiltechnologischen Eigenschaften des Polyesters weitgehend erhalten.

So zeichnet sich auch der erfindungsgemäß ausgebildete Verschluß durch eine geringe Feuchtigkeitsaufnahme aus, was ihm eine gute Maßhaltigkeit und hohe Aufbruchfestigkeit verleiht.

Anhand der Zeichnungen werden zwei Ausführungsbeispiele der Erfindung erläutert. Es zeigt:
- Fig. 1: einen Reißverschluß;
- Fig. 2: den Schlaufenteil eines Haftverschlusses;
- Fig. 3: den Hakenteil des Haftverschlusses.

Der in Fig. 1 dargestellte Reißverschluß 10 besitzt mäanderförmig gewundene Monofile 12, 14 aus flammfest modifizierten Polyestern, die vorzugsweise nach der Lehre der DE-PS 23 46 787 hergestellt sind.

Die Monofile 12, 14 haben einen runden, vorzugsweise kreisrunden Querschnitt. Ihr Durchmesser beträgt 0,45 bis 1,20mm. Es versteht sich, daß die Monofile 12, 14 statt mäanderförmig auch wendelförmig gewunden sein könnten.

Der in den Fig. 2 und 3 schematisch dargestellte Haftverschluß besteht aus einem Schlaufenteil 20 und einem Hakenteil 26. Der Schlaufenteil 20 besitzt Schlaufen 22, die von einem textilen Band 24 abstehen, während der Hakenteil 26 Haken 28 aufweist, die von einem textilen Band 30 abstehen. Die Haken 28 sind durch Schlaufen gebildet, die an einer Seite durch einen Schnitt 32 aufgeschnitten sind.

Die Schlaufen 22 des Schlaufenteils 20 und die Haken 28 des Hakenteils 26 werden jeweils von Monofilen aus flammfest modifizierten Polyestern gebildet, die vorzugsweise nach der Lehre der DE-PS 23 46 787 hergestellt sind.

Auch diese Monofile haben einen runden, vorzugsweise kreisrunden Querschnitt. Ihr Durchmesser liegt im Bereich von 0,15 bis 0,25mm.

## Patentansprüche

1. Textiler Verschluß mit Fasern aus linearen Polyestern, dadurch gekennzeichnet, daß die Fasern Monofile (12, 14; 22, 28) aus Polyestern aus Dicarbonsäure- und Diolkomponenten sind, in die ein flammhemmendes Mittel inkorporiert ist, wobei das flammhemmende Mittel aus in die Polyesterkette einkondensierten Kettengliedern mit den Struktureinheiten der allgemeinen Formel besteht, wobei R einen gesättigten offenkettigen oder zyklischen Alkylen-, Arylen- oder Aralkylenrest und R₁ einen Alkylrest mit bis zu 6 C-Atomen, einen Aryl- oder Aralkylrest bedeutet.

2. Textiler Verschluß nach Anspruch 1 oder 2, dadurch **gekennzeichnet,** daß die Monofile (12,14; 22,28) bei rundem Querschnitt einen Durchmesser von 0,15 - 1,20mm haben.

3. Textiler Verschluß nach Anspruch 3, der als Haftverschluß ausgebildet ist, dadurch **gekennzeichnet,** daß der Durchmesser der den Haken- bzw. Schlaufenteil (20,26) bildenden Monofile (22,28) 0,15 - 0,25mm beträgt.

4. Textiler Verschluß nach Anspruch 3, der als Reißverschluß ausgebildet ist, dadurch **gekennzeichnet,** daß der Durchmesser der Monofile (12,14) 0,45 - 1,20mm beträgt.

5. Monofilamente bestehend aus Polyestern aus Dicarbonsäure- und Diolkomponenten, dadurch gekennzeichnet, daß die Monofilamente einen Durchmesser von 0,15 bis 1,20 mm haben und in den Polyester ein flammhemmendes Mittel inkorporiert ist, wobei das flammhemmende Mittel aus in die Polyesterketten einkondensierten Kettenglieden mit den Struktureinheiten der allgemeinen Formel besteht, wobei R einen gesättigten offenkettigen oder zyklischen Alkylen-, Arylen- oder Aralkylenrest und R₁ einen Alkylrest mit bis zu 6 C-Atomen, einen Aryl- oder Aralkylrest bedeutet.

## Claims

1. A textile fastener comprising fibers composed of linear polyesters, characterized in that the fibers are monofils (12, 14; 22, 28) composed of polyesters which have been formed from dicarboxylic acid and diol components and into which a flame retardant has been incorporated, the flame retardant being present in the polyester chain as cocondensed chain members having the structural units of the general formula where R is a saturated open-chain or cyclic alkylene, arylene or aralkylene radical and R₁ is an alkyl radical having up to 6 carbon atoms, an aryl or aralkyl radical.

2. The textile fastener of claim 1, characterized in that the monofils (12,14; 22,28) have a round cross-section and are 0.15 - 1.20 mm in diameter.

3. The textile fastener of claim 2 constructed as a touch-and-close fastener, characterized in that the diameter of the monofils (22,28) forming the hook and loop parts (20,26) is 0.15 - 0.25 mm.

4. The textile fastener of claim 2 constructed as a zip fastener, characterized in that the diameter of the monofils (12,14) is 0.45 - 1.20 mm.

5. Monofilaments consisting of polyesters which have been formed from dicarboxylic acid and diol components, characterized in that the monofilaments have a diameter of 0.15 to 1.20 mm and a flame retardant has been incorporated into the polyester, the flame retardant being present in the polyester chains as cocondensed chain members having the structural units of the general formula where R is a saturated open-chain or cyclic alkylene, arylene or aralkylene radical and R₁ is an alkyl radical having up to 6 carbon atoms, an aryl or aralkyl radical.

## Revendications

1. Fermeture textile en fibres de polyesters linéaires, caractérisée en ce que les fibres monofils (12, 14 ; 22, 28) sont en polyesters obtenus à partir des composants acides carboxyliques et diols, auxquels on a incorporé dans la chaîne polyester un agent ignifugeant, l'agent ignifugeant étant condensé dans la chaîne polyester étant constitué d'éléments de chaîne comportant des motifs de structure de formule générale R étant un radical alkylène, arylène ou aralkylène saturé, à chaîne ouverte ou cyclique, et R₁ est un radical alkyle avec jusqu'à 6 atomes de carbone, un radical aryle ou aralkyle.

2. Fermeture textile selon la revendication 1, caractérisée en ce que les monofils (12, 14 ; 22, 28) avec une coupe transversale ronde ont un diamètre de 0,15 à 1,20 mm.

3. Fermeture textile selon la revendication 3 qui est formée comme fermeture adhésive, caractérisée en ce que les monofils (22, 28) formant la partie crochet, respectivement boucle (20, 26), ont un diamètre de 0,15 à 0,25 mm.

4. Fermeture textile selon la revendication 2 formée sous forme de fermeture éclair, caractérisée en ce que les monofils (12, 14) ont un diamètre de 0,45 à 1,20 mm.

5. Monofilaments constitués de polyesters à partir de composants acides carboxyliques et diols, caractérisés en ce que les monofilaments ont un diamètre de 0,15 à 1,20 mm et dans le polyester est incorporé un agent ignifugeant, l'agent ignifugeant étant constitué d'éléments de chaîne, condensés dans la chaîne polyester, ayant des motifs de structure de formule générale I R étant un radical alkylène, arylène ou aralkylène saturé, à chaîne ouverte ou cyclique, et R₁ est un radical alkyle avec jusqu'à 6 atomes de carbone, un radical aryle ou aralkyle.
